# EUROPÄISCHE PATENTSCHRIFT

(11) **EP 0 492 086 B1**
(45) Veröffentlichungstag und Bekanntmachung des Hinweises auf die Patenterteilung: **28.12.1994**
(21) Anmeldenummer: 91118594.0
(22) Anmeldetag: 31.10.1991
(51) Int. Cl.: H01R 13/18

(54) **Doppelflachfederkontakt mit Anschlageinrichtung**
Double flat spring contact with a stop
Contact à double ressort plat avec butée

(30) Priorität: 20.12.1990 DE 9017229 U
(43) Veröffentlichungstag der Anmeldung: 01.07.1992
(73) Patentinhaber: Grote & Hartmann GmbH & Co. KG, D-42369 Wuppertal (DE)
(72) Erfinder: Walbrecht, Wolfram, D-42111 Wuppertal (DE)
(74) Vertreter: Patentanwälte Dr. Solf & Zapf

(56) Entgegenhaltungen:
- EP-A- 0 125 927
- EP-A- 0 352 871
- DE-C- 3 730 676
- DE-U- 8 810 033

## Beschreibung

Die Erfindung betrifft einen Doppelflachfederkontakt mit Anschlageinrichtung.

Auf dem Markt gibt es (interner Stand der Technik) bereits einen Doppelflachfederkontakt mit den Merkmalen a) und b) des Anspruchs 1. Bei diesem Doppelflachfederkontakt besteht die Anschlageinrichtung aus einer an der Außenkante jedes Gabelfederarms des einen Gabelfederarmpaares angebundenen und im Abstand von der Außenkante rechtwinklig zum anderen Gabelfederarmpaar abgebogenen Lasche sowie aus einem der jeweiligen Lasche gegenüberliegend an der Außenkante jedes Gabelfederarms des anderen Gabelfederarmpaares angebundenen Steg, gegen den die freie Endkante des abgewinkelten Bereichs der Lasche stößt. Dabei fluchtet die Außenseite der Abstandhalte- bzw. Anschlageinrichtung jeweils mit der Stirnwandung der Federarmbasis des Doppelflachfederkontakt.

Der Doppelflachfederkontakt wird in eine quaderförmige Kammer eines Steckergehäuses geschoben. Dabei kann die Abstandhalteeinrichtung das Einführen behindern, indem die nach außen überstehenden Elemente der Abstandhalteeinrichtung gegen die Kammerwandungsstirnkanten im Bereich der Stecköffnung der Kammer stoßen. Aber selbst wenn der Kontaktbereich des Doppelflachfederkontakts eingefädelt ist, können durch Verkantungen des Doppelflachfederkontakts die relativ scharfkantigen Elemente der Abstandhalteeinrichtungen gegen die Kammerwandungen stoßen und schabend eine erhöhte Reibung verursachen, so daß zum Einführen des Doppelflachfederkontakts in eine Gehäusekammer eines Steckergehäuses eine relativ hohe Steckkraft erforderlich sein kann.

Ferner ist in der EP 0 352 871 A3 ein Flachfederkontakt offenbart, der ein Leiterdrahtanschlußteil und einen als Flachgabelfeder ausgebildetes Kontaktteil aufweist, wobei die Flachgabelfeder eine U-förmige Federarmbasis mit einem Boden und zwei Seitenwänden bildet. An jede Seitenwand ist ein Federarm sich nach vorne ersteckend angebunden und diese Federarme sind von den beiden Seitenwänden beginnend bis zu einer Kontaktlinie aufeinander zulaufend abgebogen und divergieren zur Bildung eines Findungstrichters von der Kontaktlinie. Der Flachfederkontakt ist mit einer kastenförmigen Überfeder versehen, die auf der Flachgabelfeder formschlüssig gehalten wird und Überfederarme aufweist, die auf den Gabelfederarmen aufliegen. Im Bereich des Findungstrichters ist ein Kastensteg durch die Überfeder vorgesehen, an dem sich die Gabelfederarme im Bereich des Findungstrichters mit ihren Breitseiten abstützen können, um so eine Überbiegung der Gabelfederarme zu vermeiden.

Dieser Flachfederkontakt ist kein Doppelflachfederkontakt, wie das oben beschriebene Kontaktelement. So weist dieser Flachfederkontakt auch keine nach außen überstehenden Anschlageinrichtungen auf, wie sie im Merkmal a) des Anspruchs 1 genannt sind.

Aufgabe der Erfindung ist es, einen Doppelflachfederkontakt zu schaffen, bei dem die Elemente der Abstandhalteeinrichtung das Einführen des Doppelflachfederkontakts in eine Gehäusekammer eines Steckergehäuses nicht behindern und der eine relativ geringe Steckkraft gewährleistet.

Diese Aufgabe wird durch die Merkmale des Anspruch 1 gelöst.

Vorteilhafte Ausführungsformen der Erfindung werden in den Unteransprüchen gekennzeichnet. Anhand der Zeichnung wird die Erfindung im folgenden beispielhaft näher erläutert. Es zeigen:
- Fig. 1: einen Längsschnitt durch einen Doppelflachfederkontakt durch die Stirnwandungen und den Krallenboden sowie durch einen Teil einer Steckergehäusekammer;
- Fig. 2: eine Draufsicht auf einen in eine angedeutete Steckergehäusekammer (Teilschnitt) eingeschobenen Doppelflachfederkontakt, wobei eine Stirnseitenwandung der Außenüberfeder herausgeschnitten ist;
- Fig. 3: eine Draufsicht auf die Nahtstelle einer Gleitkufe der Außenüberfeder.

Der in den Figuren 1 und 2 dargestellte Doppelflachfederkontakt 1 mit Außenüberfeder 10 ist elektrisch und aus einem Blechstanzteil geformt. Der Doppelflachfederkontakt 1 besteht aus einer im wesentlichen U-förmigen Federarmbasis 4 mit zwei Breitseitenwandungen 6 und einer Stirnseitenwandung 7. An die Federarmbasis 4 ist auf der einen Seite ein Krallenteil mit Krallenarmen 8 zum Anschlagen eines nicht dargestellten elektrischen Leiterdrahts angeordnet. Auf der anderen Seite der Federarmbasis 4 sind an die Vorderkanten der Breitseitenwandungen 6 bogenförmig konvergierende Gabelfederarme 3 angebunden, die im Kulminationsbereich der Bögen einen Kontaktbereich für eine nicht dargestellte Kontaktzunge eines Gegenkontakts bilden. Im Kontaktbereich sind überstehende, die konvergierenden Gabelfederarme 3 auf einen bestimmten Abstand haltende Anschlageinrichtungen 2 vorgesehen. Die Anschlageinrichtungen 2 bestehen dabei aus steg- bzw. laschenförmigen Teilen.

Die Außenüberfeder 10 besteht im wesentlichen aus einer kastenförmigen Federarmbasis 13 und mehreren, sich an deren Breitseitenwandungen 15 anschließenden Überfedergabelarmen 16. Die Federarmbasis 13 der Außenüberfeder 10 weist zwei Breitseitenwandungen 15 und zwei Stirnseitenwandungen 14 auf, wobei die Federarmbasis 13 die Federarmbasis 4 des Doppelfederkontakts 1 allseitig umschließt. Eine angestrebte dichte Anlage der Federarmbasis 13 der Außenüberfeder 10 an der Federarmbasis 4 des Doppelflachfederkontakts 1 wird durch Halteeinrichtungen in Form von Laschen 17 bewerkstelligt. In den Stirnseitenwandungen 14 der Außenüberfeder 10 sind in den Seitenbereichen jeweils zwei Laschen 17 ausgebildet, die um etwa 180° nach innen umgebogen sind, so daß die Federarmbasis 13 fest mit der Federarmbasis 4 verbunden ist.

Um erfindungsgemäß das Einführen des Doppelflachfederkontakts 1 in eine Kammer eines Steckergehäuses 30 nicht durch die Elemente der als Abstandshalterung dienenden Anschlageinrichtungen 2 zu behindern und eine relativ geringe Steckkraft zu gewährleisten, sind an den Stirnseitenwandungen 14 der Federarmbasis 13 der Außenüberfeder 10 Gleitkufen 11 vorgesehen, die die Anschlageinrichtungen 2 von außen überdecken.

In den Breitseitenwandungen 15 der Federarmbasis 13 ist jeweils eine Rastfederzunge 18 ausgestanzt, die als Klemmvorrichtungen für den Doppelflachfederkontakt 1 in einer Kammer des Steckergehäuses 30 dienen, indem sie leicht nach außen gebogen sind, wie dies in Fig. 2 gezeigt ist. An die Stirnseitenwandungen 14 der Federarmbasis 13 schließen sich in Richtung des Steckergehäuses 30 die Gleitkufen 11 an, wobei pro Stirnseitenwandung 14 je eine Gleitkufe 11 vorgesehen ist. An die Breitseitenwandungen 15 dagegen sind die Überfedergabelarme 16 angeschlossen und zwar pro Breitseitenwandung 15 jeweils zwei Überfedergabelarme 16. Die Federarmbasis 13 sowie die Gleitkufen 11 und die Überfedergabelarme 16 sind einstückig ausgebildet.

Gemäß der Erfindung ist es Aufgabe der Gleitkufen 11, die Anschlageinrichtungen 2 des Doppelflachfederkontakts 1 zu überdecken, um ein Hakeln in der Kammer des Steckergehäuses 30 zu verhindern. Dies geschieht dadurch, indem sich die Gleitkufen 11 geradlinig und eben zur Federarmbasis 13 nach oben erstrecken und dabei dicht an den Anschlageinrichtungen 2 anliegen. Um ein besseres Einführen des Doppelflachfederkontakts 1 zu bewirken, sind die Endbereiche der Überfedergabelarme 11 nach innen abgeknickt. Die abgeknickten Bereiche stellen sich als Schrägen 12 dar und bilden somit eine konische Verjüngung des freien Endes der Außenüberfeder 10. Mit dieser konischen Verjüngung ist ein einfaches Einführen des Doppelflachfederkontaktes 1 in die entsprechende Kammer des Steckerkammergehäuses 30 gewährleistet.

Die Überfedergabelarme 16 sind ebenfalls geradlinig ausgebildet, verlaufen aber schräg nach innen, um an den freien Enden der Gabelfederarme 3 anzuliegen. Der schräge Verlauf der Überfedergabelarme 16 wird dadurch hergestellt, daß die Überfedergabelarme 16 in ihrem Anschlußbereich an die Federarmbasis 13 abgeknickt sind. Die sich somit bildende Knickstelle 19 ist aus Fig. 2 ersichtlich.

In Bezug auf die Gleitkufen 11 sind die Überfedergabelarme 16 kürzer ausgebildet. Der Abschluß bzw. das Ende 20 der Überfedergabelarme 16 befindet sich dabei etwa auf der Höhe des Übergangs der Gleitkufen 11 vom geradlinigen Verlauf zur Schräge 12. Die Überfedergabelarme 16, die von außen gegen die Gabelfederarme 3 des Doppelflachfederkontakts 1 anliegen, sorgen einerseits dafür, daß sich die freien Enden der Gabelfederarme 3 nicht in der Kammer des Steckergehäuses 30 verhaken können. Andererseits wird die zur Aufnahme eines nicht dargestellten Gegenkontaktstiftes nötige Spannung zwischen den Gabelfederarmen 3 durch das dichte Anliegen der Überfedergabelarme 16 verstärkt.

Fig. 3 zeigt in Draufsicht eine Gleitkufe 11, wobei auf eine Darstellung der sich am unteren Ende der Gleitkufe 11 anschließenden Federarmbasis 13 der Außenüberfeder 10 verzichtet worden ist. Die dargestellte Gleitkufe 11 weist mittig eine in Längsrichtung der Gleitkufe 11 durchgehende Stoßnaht 21 auf, die in entsprechender Weise auch durch die nicht dargestellte Stirnseitenwandung 14 der Federarmbasis 13 verläuft. Die Stoßnaht 21 ergibt sich aus herstellungstechnischen Gründen, da die Außenüberfeder 10 zusammen mit den Gleitkufen 11 und den Überfedergabelarmen 16 einstückig aus einem Blechteil ausgestanzt ist. Die Außenüberfeder 10 erhält ihre in den Fig. 1 und 2 dargestellte Form durch entsprechendes Biegen des ausgestanzten Blechteils in eine kastenartige Form. Die sich nach dem Biegen des Blechstanzteiles gegenüberliegenden freien Kanten bilden dann die dargestellte Stoßnaht 21. Um die Außenüberfeder 10 an der Stoßnaht 21 zu verbinden, ist an der einen Kante der Stoßnaht 21 eine schwalbenschwanzförmige hinterschnittene Ausnehmung 22 vorgesehen, wohingegen an der anderen Kante der Stoßnaht 21 eine entsprechend geformte Lasche 23 ausgebildet ist. Zum Verbinden bzw. Schließen der Stoßnaht 21 wird die Lasche 23 in die Ausnehmung 22 eingedrückt, so daß sich eine feste Verbindung bzw. ein formschlüssiger Sitz der Lasche 23 in der Ausnehmung 22 ergibt.

Am unteren Ende der Gleitkufe 11 sind, wie in Fig. 3 gezeigt, Einschnitte 24 ausgebildet, die nach der Montage der Außenüberfeder 10 auf den Doppelflachfederkontakt 1 nach innen umgebogen werden, um zusätzlich eine gute Verbindung der Außenüberfeder 10 mit dem Doppelflachfederkontakt 1 zu ermöglichen.

## Patentansprüche

1. Doppelflachfederkontakt mit Außenüberfeder, wobei
a) der Doppelflachfederkontakt eine im wesentlichen U-förmige Federarmbasis (4) mit Breitseiten- und einer Stirnseitenwandung (6,7) aufweist, an die Federarmbasis (4) auf der einen Seite Krallenarme (8) zum Anschlagen eines elektrischen Leiterdrahts und auf der anderen Seite an die Vorderkanten der Breitseitenwandungen (6) bogenförmig konvergierende Gabelfederarme (3) angebunden sind, die im Kulminationsbereich der Bögen einen Kontaktbereich für eine Kontaktzunge eines Gegenkontakts bilden, wobei im Kontaktbereich nach außen überstehende, die konvergierenden Gabelfederarme (3) auf einen bestimmten Abstand haltende Anschlageinrichtungen (2) vorgesehen sind,
b) die Außenüberfeder (10) eine im wesentlichen formschlüssig auf der Federarmbasis (4) des Doppelflachfederkontakts ortsfest sitzende, kastenförmige Federarmbasis (13) aufweist, an deren Breitseitenwandungen (15) konvergierende Überfedergabelarme (16) angebunden sind, die von außen gegen die Gabelfederarme (3) des Doppelflachfederkontakts drücken, und
c) eine zumindest die Anschlageinrichtungen (2) der Gabelfederarme (3) des Doppelflachfederkontakts (1) abdeckende Verkleidung in Form von Gleitkufen (11) an der Außenüberfeder (10) angeordnet ist.

2. Doppelflachfederkontakt nach Anspruch 1,
dadurch **gekennzeichnet**,
daß die Gleitkufen (11) an den Stirnseitenwandungen (14) der Federarmbasis (13) der Außenüberfeder (10) angeordnet sind.

3. Doppelflachfederkontakt nach Anspruch 1 und/oder 2,
dadurch **gekennzeichnet**,
daß die Außenüberfeder (10) mehrere Gleitkufen (11) aufweist, von denen wenigstens je eine die jeweiligen, sich gegenüberliegenden Anschlageinrichtungen (2) überdeckt.

4. Doppelflachfederkontakt nach einem oder mehreren der Ansprüche 1 bis 3,
dadurch **gekennzeichnet**,
daß die freien Endbereiche der Gleitkufen (11) nach innen, in Richtung auf die Gabelfederarme (3) abgebogen sind und somit eine Schräge (12) bilden, um so das Einführen des Doppelflachfederkontakts (1) in ein Steckerkammergehäuse (30) durch die sich im Endbereich der Außenüberfeder (10) einstellende konische Verjüngung zu erleichtern.

5. Doppelflachfederkontakt nach einem oder mehreren der Ansprüche 1 bis 4,
dadurch **gekennzeichnet**,
daß die Gleitkufen (11) mit den entsprechenden Stirnseitenwandungen (14) der Federarmbasis (13) der Außenüberfeder (10) in einer Ebene angeordnet und bis zur Schräge (12) geradlinig ausgebildet sind.

6. Doppelflachfederkontakt nach Anspruch 1,
dadurch **gekennzeichnet**,
daß die Überfedergabelarme (16) der Außenüberfeder (10) eben ausgebildet sind.

7. Doppelflachfederkontakt nach Anspruch 1 und/oder 6,
dadurch **gekennzeichnet**,
daß die Überfedergabelarme (16) der Außenüberfeder (10) über eine Knickstelle (19) in die Breitseitenwandungen (15) übergehen, somit einen schrägen, nach innen zum Doppelflachfederkontakt (1) gerichteten Verlauf aufweisen und dadurch eine konische Verjüngung der Außenüberfeder (20) bilden.

8. Doppelflachfederkontakt nach einem oder mehreren der Ansprüche 1, 6 und 7,
dadurch **gekennzeichnet**,
daß die Überfedergabelarme (16) der Außenüberfeder (10) kürzer ausgebildet sind als die Gleitkufen (11), wobei der Abschluß bzw. das Ende (20) der Überfedergabelarme (16) etwa auf der Höhe des Übergangs der Gleitkufen (11) vom geradlinigen Verlauf zur Schräge (12) liegt.

9. Doppelflachfederkontakt nach einem oder mehreren der Ansprüche 1 bis 8,
dadurch **gekennzeichnet**,
daß die Außenüberfeder (10) Haltemittel aufweist, um die Außenüberfeder (10) mit dem Doppelflachfederkontakt (1) zu verbinden.

10. Doppelflachfederkontakt nach Anspruch 9,
dadurch **gekennzeichnet**,
daß die Haltemittel aus mehreren, insbesondere vier Laschen (17) bestehen, die im Bereich der Stirnseitenwandungen (14) aus der Federarmbasis (13) der Außenüberfeder (10) ausgestanzt und nach innen um 180° umgebogen sind, um sich klemmend an die Federarmbasis (4) des Doppelflachfederkontakts (1) zu legen.

11. Doppelflachfederkontakt nach einem oder mehreren der Ansprüche 1 bis 10,
dadurch **gekennzeichnet**,
daß die Außenüberfeder (10) für einen festen Sitz des Doppelflachfederkontakts (1) in einem Steckerkammergehäuse (30) eine Klemmeinrichtung aufweist.

12. Doppelflachfederkontakt nach Anspruch 11,
dadurch **gekennzeichnet**,
daß die Klemmeinrichtung aus wenigstens je einer im Bereich der Federarmbasis (13) der Außenüberfeder (10) ausgestanzten Rastfederzunge (18) besteht, die nach außen weggebogen ist, um so eine federnde Klemmung zu bilden.

13. Doppelflachfederkontakt nach einem oder mehreren der Ansprüche 1 bis 12,
dadurch **gekennzeichnet**,
daß die Außenüberfeder (10) eine in deren Längsrichtung durchgehende Stoßnaht (21) aufweist, die in einer der Stirnseitenwandungen (14) der Federarmbasis (13) und der entsprechenden Gleitkufe (11) mittig angeordnet ist.

14. Doppelflachfederkontakt nach Anspruch 13,
dadurch **gekennzeichnet**,
daß zum Verbinden bzw. Schließen der Stoßnaht (21) im Bereich der Gleitkufe (11) an der einen Kante der Stoßnaht (21) eine z.B. schwalbenschwanzförmige hinterschnittene Ausnehmung (22) und an der anderen Kante der Stoßnaht eine entsprechend geformte, in der Ausnehmung (22) formschlüssig sitzende Lasche (23) angeordnet sind.

## Claims

1. Double leaf spring contact with an external endosure spring, in which
a) the double leaf spring contact is provided with an essentially U-shaped spring arm base (4) with lateral side walls and a frontal side wall (6,7) and claws (8) for the connection of an electrically conducting wire are connected to one side of the spring arm base (4), and fork spring arms (13) which converge in the shape of a curve are connected to the other side of the frontal edges of the lateral side walls,(6),the fork spring arms form a contact region for a counter contact in the area of the curves, stop devices (2) which project towards the outside and maintain a certain distance between the converging fork spring arms (3) being arranged in the contact area,
b) the external enclosure spring (10) is essentially a box shaped spring arm base (13) that rests on the spring arm base (4) of the double leaf spring contact in a positive locking manner, and converging enclosure spring fork arms (16) are connected to the lateral side walls (15) of the spring arm base (13) that press against the fork spring arm (3) of the double leaf spring contact from the outside, and
c) a cover in the form of skids (11) which covers at least the stop devices (2) of the fork spring arms (3) of the double leaf spring contact (1) Is disposed on the external enclosure spring (10).

2. Double leaf spring contact according to Claim 1, **characterised in that** the skids (11) are arranged on frontal side walls (14) of the spring arm base (13) of the external enclosure spring (10).

3. Double leaf spring contact according to Claim 1, and/or 2 **characterised in that** the external enclosure spring (10) has several skids (11) of which at least one covers the opposite stop devices (2).

4. Double leaf spring contact according to one or more of Claims 1 to 3, **characterised in that** the free end regions of the skids (11) are bent toward the inside in the direction of the fork spring fork arms (3) and thus form a slope (12) arranged to simplify the insertion of the double leaf spring contact (1) into the plug chamber housing (30) by a conical taper formed in the end area of the external enclosure spring (10).

5. Double leaf spring contact according to one or more of Claims 1 to 4, **characterised in that** the skids (11) are arranged level with the corresponding frontal side walls (14) of the spring arm base (13) of the external enclosure spring (10) and are straight up to the slope (12).

6. Double leaf spring contact according to Claim 1, **characterised in that** the enclosure spring fork arms (16) of the external enclosure spring (10) are planar.

7. Double leaf spring contact according to Claim 1 and /or 6, **characterised in that** the enclosure spring fork arms (16) of the external closure spring (10) lead into the lateral side wall (15) at a bent area (19) and thus form a transversely inward bent extension towards the double leaf spring contact (1) and provide a conical taper of the external enclosure spring (20).

8. Double leaf spring contact according to one or more of Claims 1,6 or 7, **characterised in that** the enclosure spring fork arms (16) of the external enclosure spring (10) are constructed shorter than the skids (11), and ends (20) of the enclosure spring fork arms (16) lie at approximately the height of the transition of the skids (11) from a linear to a sloped extension (12).

9. Double leaf spring contact according to one or more of Claims 1 to 8, **characterised in that** the external enclosure spring (10) has holding elements arranged to connect the external enclosure spring (10) with the double leaf spring contact (1).

10. Double leaf spring contact according to Claim 9, **characterised in that** the holding element comprises a plurality of latches (17) which are punched out of the spring arm base (13) of the external enclosure spring (10) in the area of frontal side walls (14) and are bent towards the inside by 180 degrees in order to be clamped to the spring arm base (4) of the double leaf spring contact (1).

11. Double leaf spring contact according to one or more of Claims 1 to 10, **characterised in that** the external enclosure spring (10) is provided with a clamping fixture for the secure seating of the double leaf spring contact (1) in a plug chamber housing (30).

12. Double leaf spring contact according to Claim 11, **characterised in that** the clamping fixture comprises at least one catch spring stud (18) punched out in the area of the spring arm base (13) of the external enclosure spring (10), and the catch spring studs are bent towards the outside thereby to cause a spring clamping effect.

13. Double leaf spring contact according to one or more of Claims 1 to 12, **characterised in that** the external enclosure spring (10) is provided with a continuous butt seam (21) in its longitudinal direction, which is located in the centre of the frontal side walls (14) of the spring arm base (13) and the corresponding skid (11).

14. Double leaf spring contact according to Claim 13, **characterised in that** a dovetail-shaped undercut recess (22) is arranged on an edge of the butt seam (21) and a correspondingly shaped latch (22) provided in the recess (22) is arranged on the other edge of the butt seam in order to connect or close the butt seam (21) in the area of the skid (11).

## Revendications

1. Contact à double ressort plat avec ressort extérieur superposé,
a) le contact à double ressort plat présentant une base de bras de ressort (4) sensiblement en forme de U avec des parois latérales plates et une paroi frontale (6, 7), des bras à griffes (8) pour accrocher un fil conducteur électrique étant attachés d'un côté de la base de bras de ressort (4), et de l'autre, aux bords antérieurs des parois latérales plates (6), des bras de ressort fourchus (3) qui convergent en arc et qui forment, dans la région culminante des arcs une zone de contact pour une langue de contact d'un contact opposé, des moyens de butée (2) faisant saillie vers l'extérieur et maintenant les bras de ressort fourchu convergents (3) à une certaine distance étant prévus dans la zone de contact ;
b) le ressort extérieur superposé (10) présentant une base de bras de ressort (13) en forme de boîte placé de manière fixe sensiblement sans jeu sur la base de bras de ressort (4) du contact à double ressort plat, des bras convergents (16) de ressort fourchu superposé étant attachés aux parois latérales plates (15) de la base (13), ces bras appuyant de l'extérieur sur les bras de ressort fourchu (3) du contact à double ressort plat ; et
c) un recouvrement sous la forme de patins (11) étant disposé sur le ressort extérieur superposé (10) et recouvrant au moins les moyens de butée (2) des bras de ressort fourchu (3) du contact à double ressort plat (1).

2. Contact à double ressort plat selon la revendication 1,
caractérisé en ce que les patins (11) sont disposés sur les parois frontales (14) de la base de bras de ressort (13) du ressort extérieur superposé (10).

3. Contact à double ressort plat selon la revendication 1 et/ou 2,
caractérisé en ce que le ressort extérieur superposé (10) présente plusieurs patins (11) dont l'un au moins recouvre les moyens de butée (2) respectifs en regard.

4. Contact à double ressort plat selon l'une ou plusieurs des revendications 1 à 3,
caractérisé en ce que les régions d'extrémité libres des patins (11) sont repliées vers l'intérieur dans la direction des bras de ressort fourchu (3) et forment ainsi un plan incliné (12) pour faciliter l'introduction du contact à double ressort plat (1) dans un logement de prises (30), grâce au rétrécissement conique dans la région d'extrémité du ressort extérieur superposé (10).

5. Contact à double ressort plat selon l'une ou plusieurs des revendications 1 à 4,
caractérisé en ce que les patins (11) sont disposés dans le même plan que les parois frontales (14) de la base de bras de ressort (13) du ressort extérieur superposé et sont rectilignes jusqu'au plan incliné (12).

6. Contact à double ressort plat selon la revendication 1,
caractérisé en ce que les bras fourchus (16) du ressort extérieur superposé (10) sont plans.

7. Contact à double ressort plat selon la revendication 1 et/ou 6,
caractérisé en ce que les bras (16) du ressort extérieur fourchu superposé (10) sont prolongés, après un coude (19), par les parois latérales planes (15) et s'étendent ainsi obliquement vers l'intérieur dans la direction du contact à double ressort plat (1) formant un rétrécissement conique du ressort extérieur superposé (20).

8. Contact à double ressort plat selon l'une ou plusieurs des revendications 1, 6 et 7,
caractérisé en ce que les bras (16) du ressort extérieur fourchu superposé (10) sont plus courts que les patins (11), le bout ou l'extrémité, (20) des bras (16) du ressort extérieur fourchu superposé étant situé sensiblement au niveau de la transition entre la droite et le plan incliné (12) des patins (11).

9. Contact à double ressort plat selon l'une ou plusieurs des revendications 1 à 8,
caractérisé en ce que le ressort extérieur superposé (10) présente des moyens de fixation pour relier le ressort extérieur superposé (10) au contact à double ressort plat (1).

10. Contact à double ressort plat selon la revendication 9,
caractérisé en ce que les moyens de fixation comportent plusieurs, en particulier quatre languettes (17), découpées dans la base des bras de ressort (13) du ressort extérieur superposé (10) dans la région des parois frontales (14) et repliées à 180° vers l'intérieur pour serrer la base de bras de ressort (4) du contact à double ressort plat (1).

11. Contact à double ressort plat selon l'une ou plusieurs des revendications 1 à 10,
caractérisé en ce que le ressort extérieur superposé (10) présente un moyen de serrage pour un meilleur ajustement du contact à double ressort plat (1) dans un logement de prises (30).

12. Contact à double ressort plat selon la revendication 11,
caractérisé en ce que le moyen de serrage consiste en au moins un ressort d'arrêt en forme de languette (18) découpée dans la région de la base de bras de ressort (13) du ressort extérieur superposé (10) et pliée vers l'extérieur pour constituer ainsi un moyen de serrage élastique.

13. Contact à double ressort plat selon l'une ou plusieurs des revendications 1 à 12,
caractérisé en ce que le ressort extérieur superposé (10) présente une soudure bord-à-bord, continue (21) dans sa direction longitudinale, disposée centralement dans l'une des parois latérales planes (14) de la base de bras de ressort (13) et dans le patin correspondant (11).

14. Contact à double ressort plat selon la revendication 13,
caractérisé par le fait que, pour relier, respectivement fermer, la soudure (21), il est prévu, dans la région du patin (11), sur un bord de la soudure (21), un évidement (22) en contre-dépouille, par exemple en queue d'aronde, et sur l'autre bord de la soudure, une languette (23) de forme correspondante placée sans jeu dans l'évidement (22).
